# EUROPÄISCHE PATENTSCHRIFT

(11) **EP 4 530 563 B1**
(45) Veröffentlichungstag und Bekanntmachung des Hinweises auf die Patenterteilung: **01.04.2026**
(21) Anmeldenummer: 24000107.3
(22) Anmeldetag: 05.09.2024
(51) Int. Cl.: F26B 5/08

(54) **TROCKENSCHLEUDER FÜR GEBINDE**
CENTRIFUGAL DRYER FOR CONTAINERS
SÉCHEUR CENTRIFUGE POUR CONTENEURS

(30) Priorität: 28.09.2023 IT 202300020025
(43) Veröffentlichungstag der Anmeldung: 02.04.2025
(73) Patentinhaber: Tanzer Maschinenbau Srl, 39011 Lana (BZ) (IT)
(72) Erfinder: Mantinger, Martin, I-39010 Nalles (Bz) (IT); Schnitzer, Josef, I-39019 Tirolo (Bz) (IT); Ungerer, Thomas, I-39011 Lana (Bz) (IT); Tanzer, Peter, I-39011 Lana (BZ) (IT)
(74) Vertreter: Oberosler, Ludwig

(56) Entgegenhaltungen:
- EP-A1- 1 154 214
- EP-B1- 3 392 585
- JP-A- 2002 206 857

## Beschreibung

Die Erfindung bezieht sich auf eine Trockenschleuder mit vertikaler Rotationsachse für Gebinde mit rechteckprismatischer Form, verschiedener Größen welche beispielsweise als Pfandgebinde für den Transport von Obst, Gemüse, Getränke verwendet werden, mit feststehenden oder klappbaren Seitenwänden in auf- oder zugeklappter Position und für relativ niedrig gestapelte Gebinde, wobei die Stapelhöhe gleich oder etwas kleiner als die Höhe der schleuderbaren Gebinde mit nicht zuklappbaren Seitenwänden ist.

Aus der EP 1191292 A1 des selben Anmelders ist eine Trockenschleuder mit vertikaler Rotationsachse für, auf einer Palette, gestapelte Steigen mit klappbaren Seitenwänden bekannt. Diese Hochleistungsschleuder ist nur für große Steigen-Waschanlagen geeignet und setzt eine effiziente Zuführ- und Abführanlage voraus.

Aus der EP 1154214 A1 ist eine Trockenschleuder mit vertikaler Rotationsachse für gestapelte Steigen gleicher Abmaße bekannt. Diese Schleuder ist nicht für Steigen unterschiedlicher Abmaße geeignet und muss mit einer Stapelvorrichtung am Einlauf in die Schleuder ausgestattet sein. Die gestapelten Steigen werden seitlich in einen seitlich öffenbaren und verschließbaren Schleuderkäfig eingeführt, dieses Öffnen und Verschließen vor und nach dem Schleudervorgang verlängert sehr den Produktionszyklus.

Aus der DE 4140989 A1 ist eine Trockenschleuder mit vertikaler Rotationsachse für gestapelte Steigen bekannt. Während des Schleudervorgangs wird der Steigenstapel von einem vertikalen Niederhalter gegen die rotierende untere Fläche gedrückt. Auch diese Vorrichtung setzt eine vor der Schleuder angeordnete Stapelvorrichtung voraus und die gestapelten Steigen müssen alle die selben Abmaße aufweisen.

Aus der EP 3392585 B1 des selben Anmelders ist eine Trockenschleuder mit vertikaler Rotationsachse für rechteckprismatische Steigen mit klappbaren Seitenwänden bekannt, wobei die Seitenwände eine zu- oder aufgeklappte Position einnehmen können, oder auch für Steigen unterschiedlicher Größe und mit feststehenden Seitenwänden. Der Schleuderkäfig dieser Maschine ist in einer Position oberhalb der horizontalen Transfereinrichtungen für die zugeführten Steigen in einem etwas größeren Abstand als der maximalen Höhe der bearbeitbaren Steigen angeordnet. Die Steigen werden mit dem Boden zu den Transportbändern oder Transfervorrichtungen ausgerichtet zugeführt, die Seitenwände können auf- oder zugeklappt, bzw. nicht klappbar und nach oben, in Richtung Schleuderkäfig, gerichtet sein. Der Schleuderkäfig ist nach unten offen und weist mindestens eine Reihe von Sprossen auf welche vom Boden des Schleuderkäfigs nach unten abstehen welche, den Innenabmaßen der zu schleudernden Steige entsprechend, dimensioniert sind, so dass die, mittels Hubtisch, in den Schleuderkäfig eingeführte Steige in mittiger Position gesichert ist. Zwecks Bearbeitung von Steigen mit unterschiedlichen Abmaße können eine oder mehrere Reihen von nach unten abstehenden Sprossen vorgesehen sein welche konzentrisch zur ersten Reihe, innerhalb oder außerhalb dieser, angeordnet sind. Während der Zentrifugierung wird die Steige im Innern des Schleuderkäfigs, zwischen dem von unten vertikal wirkenden Hubtisch und einer von oben wirkenden Druckplatte welche beide koaxial zur Drehachse des Schleuderkäfigs wirken, festgehalten. Diese Schleuder weist den Nachteil auf dass, insbesondere der Weg des Hubtisches, unabhängig von der Höhe der Seitenwände der Steigen oder von deren zugeklappter oder aufgeklappter Position, während des Einführens der Steigen in den Schleuderkäfig, bzw. des Entnehmens aus dem Schleuderkäfig, immer größer als die maximale Höhe der bearbeitbaren Steigen mit feststehenden oder aufgeklappten Seitenwänden sein muss, weil der Schleuderkäfig mit seinem unteren Rand zur Auflagefläche der Steigen während ihrer Zuführung mehr als die maximale Höhe der bearbeitbaren Steigen beabstandet sein muss. Dies bringt mit sich dass die Zeiten für die Beladung, bzw. Entladung des Schleuderkäfigs auch für die Steigen mit zugeklappten Seitenwänden welche eine sehr bescheidene Höhe einnehmen und für jene mit niedrigen Seitenwänden, hoch sind. Weiters erschwert die Anordnung des Schleuderkäfigs über den Beschickungs-Förderbändern oder Transfervorrichtungen das wirksame Auffangen und Ableitendes des Wassers und die Reinigungs- und Wartungsarbeiten am Schleuderkäfig selbst und an den entsprechenden Auffang- und Ableiteinrichtungen.

Aus der JP 2002206857A ist eine Trockenschleuder für Paletten unterschiedlicher Art bekannt in welcher ein Rückhalteelement für die Palette, zusammen mit der Palette von der rotierenden Welle des besagten Rückhalteelements trennbar und mittels Hebemittel auf ein Förderband transportierbar ist um aus der Schleuderkammer entnommen zu werden, während ein Rückhalteelement samt einer Palette mit unterschiedlicher Form der Schleuderkammer zugeführt wird. Das Schleudern erfolgt oberhalb der Transferebene der Paletten und des entsprechenden Rückhalteelements, dies bewirkt, dass die Transfervorrichtungen dem Wasser und den Schmutzteilen, welche durch die Schleuderung von den Paletten abgespült werden, ausgesetzt sind.

Die Erfindung stellt sich die Aufgabe eine eingangs beschriebene Trockenschleuder zu schaffen, welche für das effiziente Trocknen einzelner Gebinde mit festen oder klappbaren Seitenwänden in auf- oder zugeklappter Position oder von Gebindestapel welche eine bescheidene Höhe aufweisen, in sehr kurzen Zeiten geeignet ist, wobei die der Schleuder zugeführten Gebinde auch unterschiedliche Abmaße aufweisen können und ein effizienter Abfluss des Wassers sowie ein bequemer Zugang zum Schleuderkäfig und zu dessen äußeren und inneren Bauteilen, zwecks Reinigungs- und Wartungsarbeiten, sichergestellt ist.

Zur Lösung dieser Aufgabe schlägt die Erfindung eine Trockenschleuder mit vertikaler Rotationsachse des Schleuderkäfigs vor, wobei dieser von oben, mittels einer horizontalen Lade-/Entladeplattform, beschickbar ist welche am oberen Ende eines Schaftes befestigt ist welcher vom Boden des Schleuderkäfigs absteht und vertikal verschiebbar, koachsial zur Drehachse des Schleuderkäfigs, gelagert ist. Diese Lade-/Entladeplattform wird mittels Transfereinrichtung welche sich in einer horizontalen Ebene, parallel zur Ebene in welcher sich der obere Rand der Beschickungs-/Entladeöffnung des Schleuderkäfigs befindet, erstreckt, mit einzelnen Gebinden, bzw. einem Gebindestapel bescheidener Höhe, beschickt. oberhalb des Schleuderkäfigs und koachsial zu diesem ist eine Rückhalte-/Druckplatte vorgesehen welche koachsial zur Rotationsachse des Schleuderkäfigs an einer ersten vertikal bewegbaren Stange drehbar gelagert ist. Diese Stange kann selbst vertikal beweglich gelagert sein oder an dieser ersten Stange ist eine zweite vertikal bewegliche Stange gelagert welche an ihrem unteren Ende ein Gleitelement für eine Abdeckplatte oder ein Abdeckgitter aufweist. Diese nicht drehbare Platte verschließt, während des Schleudervorgangs, die Lade-/Entladeöffnung des Schleuderkäfigs indem sie, leicht beabstandet zum oberen Rand des Schleuderkäfigs, an feststehenden Teilen des Maschinenrahmens, des Rahmens der Transfereinrichtungen oder des oberen Randes des Behälters welcher den Schleuderkäfig, zwecks Auffangen und Ableiten des Wassers, umhüllt, aufliegt. Im Fall dass die Stange für die Verschließplatte an der Stange für die vertikale Betätigung der Rückhalte-/Druckplatte gelagert ist, erfolgt ein Teil des Absenk- und Anhebeweges für die vorgenannten Platten durch Betätigung der Stange welche die Rückhalte-/Druckplatte hält, wobei die Verschlussplatte durch die entsprechende Stange zusätzlich vertikal bewegt wird um während der Anpressfase den nötige Absenkweg in Richtung Schließstellung für den Schleuderkäfig, bzw. während des Anhebens, einen zusätzlichen Anhebeweg zu erreichen.

Gemäß einer erfindungsgemäßen Weiterentwicklung können die Stangen für die Betätigung der Rückhalte-/Druckplatte, bzw. der Verschlussplatte, pneumatisch oder hydraulisch mittels Zylinder mit Kolben oder mechanisch mittels Zahnstange, Zahnriemen, Kette oder elektrischem Stellantrieb betätigt werden. Die besagten Betätigungsvorrichtungen können mit bekannten Vorrichtungen für die Erkennung der Zielposition der genannten Platten ausgestattet sein um eventuelle, durch beschädigte Gebinde oder nicht regulär zugeklappter Seitenwände verursachte, Funktionsstörungen anzuzeigen, diese Erkennungsvorrichtungen können, z.B. im Fall hydraulischer oder pneumatischer Betätigung, ein Drucksensor sein oder, oder im Fall mechanischer Betätigung, eine lineare Detektionssonde sein und können an einem der mechanischen Betätigungsorgane oder an der Platte selbst angebracht sein. Die besagten Erhebungen von Unregelmäßigkeiten während der Beschickungsfase des Schleuderkäfigs bewirken den Auswurf des beschädigten oder schlecht positionierten Gebindes aus dem Schleuderkäfig um nach der Trockenschleuder als Ausschuss abgeführt zu werden.

Gemäß einer zusätzlichen Weiterentwicklung der Erfindung kann die vertikale Betätigung der Lade-/Entladeplattform welche vertikal im Innern des Schleuderkäfigs wirkt und deren Positionierung, z.B. durch einen Magnet-Lineardetektor oder ein Einlesegerät für eine an der Betätigungsstange oder an der Plattform selbst angebrachte Markierung, zwecks durchgehender Überwachung der Bewegung und der Position der Plattform im Innern des Schleuderkäfigs, erhoben werden, wobei eventuelle Hemmungen und Funktionsstörungen, im Fall der Präsenz fehlerhafter/verformter oder nicht korrekt positionierter Gebinde welche während der Lade- und/oder Entladefase der Gebinde Funktionsstörungen verursachen, anzeigen.

Die Anordnung der Trockenschleuder unterhalb der Zuführ- und Abführebene der einzelnen Gebinde, bzw. der Gebindestapel bescheidener Höhe und das Einführen der Gebinde von oben in den Schleuderkäfig mit dem Gebindeboden nach oben gerichtet, ermöglichen es den Hubweg der Belade-/Entladeplattform und der Rückhalte-/Druckplatte an die effektive Höhe des zu bearbeitenden einzelnen Gebindes, bzw. Gebindestapels, anzupassen und die Struktur für das Auffangen und Ableiten des Wassers zu vereinfachen welche dadurch leicht zugänglich für alle Überwachungs-, Reinigungs-, Instandhaltungs- und Austauscharbeiten wird und dass der Schleuderkäfig, die Lade-/Entladeplattform und die umschließende Struktur zum Auffangen des Wassers zusammen mit den Abflüssen alle direkt von oben, durch die Ladeöffnung des Schleuderkäfigs und der freien Öffnung der Struktur zum Auffangen des Wassers hindurch, welche größere Abmaße als die größte Diagonale der Öffnung des Schleuderkäfigs hat, zugänglich ist.

Die Erfindung schließt nicht aus, dass bestimmte Gebindemodelle mit klappbaren Seitenwänden welche einzeln oder gestapelt zugeführt werden, mit dem Boden nach unten zugeführt werden, um eine eventuelle Öffnungsbewegung (nach unten) der zugeklappten Seitenwände während der Beladungsfase des Schleuderkäfigs zu verhindern.

Die Erfindung wird anschließend anhand eines, in den beigelegten Zeichnungen schematisch dargestellten, vorzuziehenden Ausführungsbeispieles einer erfindungsgemäßen Trockenschleuder für Gebinde samt den spezifischen Zuführ- und Abführvorrichtungen näher erklärt, dabei erfüllen diese rein erklärenden, nicht begrenzenden Zweck.

Die Fig. 1 zeigt eine Schnittdarstellung gemäß einer vertikalen Schnittebene welche durch die Rotationsachse des erfindungsgemäßen Trockenschleuderkäfigs und durch die horizontale Mittellinie der Transfervorrichtungen für die Zufuhr und Abfuhr der Gebinde verläuft, mit einer "full size" Steige mit zugeklappten Seitenwänden und nach oben ausgerichtetem Boden, während der Ladephase auf der Lade-/Entladeplattform liegend.

Die Fig. 1a zeigt die selbe Schnittdarstellung durch die in Fig. 1 dargestellte Trockenschleuder und deren Schleuderkäfig mit der "full size" Steige im Innern des Scleuderkäfigs, welche zwischen der Lade-/Entladeplattform und der Rückhalte-/Druckplatte gehalten wird, mit abgesenkter Verschlussplatte, während auf dem Zuführband ein Behälter mit festen Seitenwänden auf das Trockenschleudern wartet.

Die Fig. 2 zeigt die selbe Schnittdarstellung durch die in Fig. 1 und Fig. 1a dargestellte Trockenschleuder und deren Schleuderkäfig mit der geschleuderten "full size" Steige auf dem Transportband in Abführfase und dem Behälter mit festen Seitenwänden in der Trockenschleuder.

Die Fig. 2a zeigt die selbe Schnittdarstellung durch die in Fig. 1, 1a und 2 dargestellte Trockenschleuder und deren Schleuderkäfig mit dem Behälter mit festen Seitenwänden im Innern des Schleuderkäfigs, zwischen der Lade-/Entladeplattform und der Rückhalte-/Druckplatte zurückgehalten, mit der abgesenkten Verschlussplatte, während auf dem Zuführförderband eine Steige vom Typ "full size" mit zugeklappten Seitenwänden in Warteposition ist.

Die Fig. 3 zeigt eine Schnittdarstellung durch einen erfindungsgemäßen Schleuderkäfig, gemäß einer vertikalen Schnittebene welche durch die Rotationsachse des Schleuderkäfigs samt der Lade-/Entladeplattform in abgesenkter Position und der angehobenen Rückhalte-/Druckplatte, verläuft.

Die Fig. 3a zeigt eine Schnittdarstellung gemäß einer vertikalen Schnittebene durch die Rotationsachse der Rückhalt-/Druckplatte, die Halterung für die besagte Platte und durch die Verschlussplatte.

Die Fig. 3b zeigt die perspektivische Darstellung der Rückhalt-/Druckplatte, zusammen mit der Verschlussplatte des erfindungsgemäßen Schleuderkäfigs und den entsprechenden vertikalen Betätigungsorganen, von unten gesehen.

Die Fig. 3c zeigt die perspektivische Darstellung des erfindungsgemäßen Schleuderkäfigs samt der Lade-/Entladeplattform in abgesenkter Position, von oben gesehen.

Die erfindungsgemäße Trockenschleuder für einzelne oder bescheiden hoch gestapelte Gebinde 10, 10a mit unterschiedlichen Ausmaßen, mit festen oder klappbaren Seitenwänden, in aufgeklapptem oder zugeklapptem Zustand, welche erfindungsgemäß, allgemein zugeklappt mit nach oben ausgerichtetem Boden und im Fall bestimmter Modelle mit zugeklappten Seitenwänden mit nach unten ausgerichtetem Boden zugeführt werden, besteht wesentlich aus:
- einem Rahmen 1 welcher horizontal von mindestens einem Zuführ-Förderband 4x oder einem Beschickungs-Förderband 4, Transportbänder 4a und einem Abführ-Förderband 4b für den Transfer der Gebinde 10, 10a durchlaufen wird, - einer Wartestation B, - einer Schleuderstation C mit umschließender Struktur für das Sammeln des Wassers mit (nicht dargestellten) Verschluss-, Inspektions- und Sicherheitsluken.

Um den Schleudervorgang zu beschleunigen werden die Gebinde 10, 10a auf bekannte Weise, jedoch allgemein mit nach oben ausgerichtetem Boden, der Schleuderstation C zugeführten H einzeln vom äußeren horizontalen, bekannten, durchgehend laufenden Zuführförderband 4x, von einem horizontalen Beschickungs-Förderband 4 welches mit Laufpausen und einer höheren Geschwindigkeit als das obgenannte äußere Zuführförderband 4x, zwecks Beabstandung zwischen dem entnommenen Gebinde und den auf dem äußeren Zuführförderband 4x herangeführten Gebinden, arbeitet einzeln entnommen und dem, mit einer Druck- und Verschlussvorrichtung 3 ausgestatteten, Schleuderkäfig 2 zugeführt, wobei im Bereich der Übergabe zwischen den beiden vorgenannten Förderbändern ein bekannter Mechanismus mit vertikal von unten beweglichem 6v Rückhalteelement 6a wirkt um die Reihe der folgenden herangeführten Gebinde auf dem äußeren Zuführförderband 4x zurückzuhalten.

Das erste vom äußeren Zuführförderband 4x herangeführte H Gebinde 10, 10a wird in der bekannten Erkennungsstation A, zwecks Erhebungen der Abmaße, des Modells eventueller Beschädigungen und/oder der geöffneten/geschlossenen Position der Seitenwände mittels Fotokamera 5, zurückgehalten 6a. Natürlich ist, im Fall des Einsatzes der Trockenschleuder in einem Betrieb welche nur ein einziges Modell von Gebinden bearbeitet, keine fotographische Erhebung erforderlich sondern wird nur die Erhebung der regulären Aufklapp- oder Zuklappstellung der Seitenwände, z.B. mittels Lichtschranke oder Laser, durchgeführt. Im Fall der Erhebung von Defekten, von nur teilweise auf- oder zugeklappten Seitenwänden oder von Abmaßen oder Modellen welche nicht für die folgende Schleuderung vorgesehen sind, wird das Gebinde auf bekannte Weise durch Schub, quer zur Zuführrichtung H, oder durch freien Fall, z.B. bei Transportbänder 4a oder Transfervorrichtungen welche seitlich an den Gebinden greifen und zueinander distanziert werden können, ausgestoßen. Im Fall eines Modells eines Gebindes 10, 10a welches schleuderbar ist, keine Defekte aufweist und deren Seitenwände alle auf- oder zugeklappt sind, wird dieses Gebinde 10, 10a horizontal in die Schleuderstation C befördert indem es vom Beschickungs-Förderband 4, mittels welchem auch der Ausstoß nicht schleuderbarer oder defekter Gebinde erfolgen kann, auf ein zueinander paralleler, seitlich am Gebinde 10, 10a wirkender, Transportbänder 4a wechselt um eine Position über der offenen Seite des erfindungsgemäßen Schleuderkäfigs 2 einzunehmen. Dieser weist einen Boden 2a und nach oben ragende Sprossen 2b, 2c auf und ist unterhalb der Auflage- oder Transferebene der, auf dem Beschickungs-Förderband 4 und mittels Transportbänder 4a herangeführten H Gebinde 10, 10a, angeordnet. Durch Beabstanden der seitlich wirkenden Transportbänder 4a, liegt das Gebinde 10, 10a auf der angehobenen Lade-/Entladeplattform 2t auf, um anschließend zwischen den entsprechenden Sprossen 2b, 2c des Schleuderkäfigs 2 abgesenkt 2v zu werden und darauf von der Rückhalte-/Druckplatte 3a in abgesenkter Position zurückgehalten zu werden. Dabei ist diese am unteren Ende der vertikalen Stange 3f drehbar 3r gelagerte Platte 3a durch einen Motor 3m über Zahnriemen 3n, in einem ersten Moment zusammen mit der am Ende der Stange 3c gelagerten Verschlussplatte 3b angetrieben 3w, wobei diese Stange mit der Stange 3f verbundenen 3k ist. Die Stange 3c welche in einem zweiten Moment mittels Pneumatikzylinder 3d vertikal 3v bewegt wird ist mit der vorgenannten Stange 3f verbunden 3k und wirkt auf die Verschlussplatte 3b um die Öffnung des Schleuderkäfigs 2 zu verschließen/öffnen. Die besagte Lade-/Entladeplattform 2t weist einen, koachsial zur Rotationsachse des Schleuderkäfigs 2, mittels einem an eine Druckquelle angeschlossenen 2x Pneumatik- oder Hydraulikzylinder 2w vertikal betätigbaren 2v, Schaft 2u auf. Die Sprossen 2b, 2c des Käfigs 2 können unter sich am extremen Bereich, gegenüber den am Boden 2a befestigten Enden, durch starre Elemente 2q, 2z verbunden sein. Der Schleuderkäfig 2 weist an der unteren Seite eine Welle 2y auf welche in der, am Rahmen1 der Maschine befestigten, Lagerung 2s drehbar 2r gelagert ist. Die Welle 2y des Schleuderkäfigs 2 weist am unteren Ende eine Riemenscheibe 2p auf an welcher der Riemen 2n oder ein anderes durch Motor 2m angetriebenes Übertragungsorgan wirkt. Zwecks Erhebung der Position der Lade-/Entladeplattform 2t entlang ihres vertikalen Laufes, kann eine Sonde, z.B. für die magnetische lineare Erhebung 2e, z.B. nahe am Gleitbreich des Schaftes 2u, vorgesehen sein welche durch einen, am unteren Ende des besagten Schaftes angebrachten, Magnet 2d ausgelöst wird. Die besagte Erhebung ist wichtig damit die Lade-/Entladeplattform 2t, in Abhängigkeit der Abmaße des zu ladenden Gebindes, bzw. Gebindestapels, die Absenkposition in Abhängigkeit der Höhe der zu bearbeitenden Gebinde oder Gebindestapel, einnimmt, bzw. in der anschließenden Entladefase die hochgefahrene Position einnimmt welche für den Transfer des geschleuderten Gebindes, bzw. Gebindestapels, auf das Abführ-Förderband 4b oder auf ein anderes bekanntes Abführorgan, geeignet ist. Oberhalb und kochsial zum Schleuderkäfig 2 ist eine Druck- und Verschlussvorrichtung 3 vorgesehen welche eine Rückhalte-/Druckplatte 3a und eine eventuelle Verschlussplatte 3b aufweist, dabei ist die besagte Rückhalt-/Druckplatte 3a mittels Trägerelement 3g und Gleitelement 3y am unteren Teil der vertikalen Stange 3f angebracht welche, in Bezug auf den Rahmen 1, vertikal geführt 3h ist und durch Motor 3m mittels Riemen oder Kette 3n bewegt 3w wird. Die selbe Stange 3f weist am oberen Ende eine Halterung 3k für die Betätigungs- und Überwachungsvorrichtung der Stange 3c auf welche aus einem Pneumatik- oder Hydraulikzylinder 3d, welcher die Stange 3c vertikal bewegt 3v und einem, mit Drucksonde oder mit einer Erhebungseinrichtung für die Position des Kolbens des Zylinders 2d, ausgestattetem Pneumatik- oder Hydraulikzylinder 3e besteht. Das besagte Halterungselement 3g ist einerseits fest mit der Verschlussplatte 3b verbunden, während der andere Teil mittels dem Gleitelement 3y verbunden ist welches längs dem unteren Teil der Stange 3f gleitet. Die Verbindung zwischen dem Ende der Stange 3c und dem Halterungsteil 3g erfolgt durch einen Querzapfen 3x. Die Verschlussplatte 3b zusammen mit den besagten Überwachungsvorrichtungen ermöglichen, zwecks Sicherheitsüberwachung während des Schleuderprozesses, die Anzeige minimaler Vorsprünge an den, in den Schleuderkäfig geladenen, Gebinden welche über den oberen Rand des besagten Schleuderkäfigs vorstehen. Die besagte Anordnung zwischen der drehbar 3r gelagerten Rückhalte-/Druckplatte 3a und der vertikal verstellbaren 3v, aber nicht drehbaren, Verschlussplatte 3b, ermöglicht es die drehbar 3r gelagerte Verschlussplatte 3b, zusammen mit der Ruckhalte-/Druckplatte 3c, in Richtung Schleuderkäfig 2 abzusenken 3w bis diese letzte das Gebinde 10, 10a, bzw. den Gebindestapel, in Richtung Lade-/Entladeplattform 2t festhält. Anschließend wird die, nicht drehbar gelagerte, Verschlussplatte 3b weiter abgesenkt 3v indem der Zylinder solange betätigt wird bis diese auf den dazu bestimmten Anschlägen aufliegt welche, z.B. an den vertikalen Wänden der umschließenden Struktur zum Auffangen des Wassers, an der feststehenden Struktur der Transportbänder 4a oder der Transfervorrichtung für die Beladung des Schleuderkäfigs oder am Rahmen 1 der Maschine derart angebracht sind um nicht mit dem Schleuderkäfig 2 in Berührung zu kommen. Sei es die Vorrichtung für die Betätigung der Stange 3f mit Rückhalte-/Druckplatte 3a, als auch die Betätigungsvorrichtung für die Verschlussplatte 3b weisen eine Sonde oder Vorrichtung für die Erhebung der Zielposition des Kontaktes mit dem Boden des in Bearbeitung stehenden Gebindes, bzw. dessen Kontaktes mit dem Aufliegesitz während des Schließens des Schleuderkäfig 2, auf. Im Fall der Anzeige einer nicht normalen Position, bzw. einer nicht erreichten Zielposition, seitens einer der besagten Erhebungssonden, wird die Verschlussplatte 3b zusammen mit der Rückhalte-/Druckplatte 3a angehoben 3w und die Lade-/Entladeplattform 2t wird angehoben 2v um das beschädigte oder schlecht positionierte Gebinde aus dem Schleuderkäfig 2 zu entladen und auszuscheiden.

Die Bewegungen 3w, bzw. 3v der Rückhalte-/Druckplatte 3a und der Verschlussplatte 3b können in Abhängigkeit der Abmaße (Höhe) der einzelnen oder gestapelten Gebinde, bzw. der Gebinde, während des Anhebens seitens der Lade-/Entladeplattform 2t, ausgeführt werden.

Die Erfindung schließt nicht aus, dass das Laden der Gebinde 10, 10a, bzw. des Gebindestapels, in den Schleuderkäfig 2 durch Schwerkraft, eventuell durch freien Fall, erfolgt und dass, während des Schleuderns, die einzelnen oder gestapelten Gebinde nicht von der Rückhalte-/Druckplatte 3a zurückgehalten werden.

## Patentansprüche

1. Trockenschleuder für einzelne Gebinde mit festen oder klappbaren, offenen oder geschlossenen, Seitenwänden oder für Gebindestapel (10, 10a) deren Höhe nicht größer ist als die maximale Höhe der bearbeitbaren einzelnen Gebinde, bestehend aus einem Schleuderkäfig (2) innerhalb welchem eine, Lade-/Entladeplattform (2t) wirkt (2v) und aus einem Beschickungs-Förderband (4) welches als Wartestation (B) nutzbar ist und welches die Gebinde einer anschließenden Schleuderstation (C) mit dem Schleuderkäfig (2) zuführt um sie anschließend horizontal, mittels Transportbänder (4a) oder Transfervorrichtungen welche seitlich auf die Gebinde wirken, in einen Bereich oberhalb des Schleuderkäfigs (2) zu bringen, welcher mittels Welle (2y) an einem Rahmen (1), innerhalb einer feststehenden umfassenden Struktur für das Sammeln und Ableiten des Schleuderwassers, gemäß einer vertikalen Achse drehbar (2r), gelagert (2s) ist und von einem Motor (2m) angetrieben wird, wobei der Schleuderkäfig einen horizontalen Boden (2a) aufweist von welchem, in Richtung Lade-/Entladeöffnung des Schleuderkäfigs (2), Sprossen (2b, 2c) abstehen, zwischen welchen die Gebinde (10, 10a), während der Schleuderung, zwischen der Lade-/Entladeplattform (2t) und einer, an einer vertikal bewegbaren (3v) Stange (3f), befestigten Rückhalte-/Druckplatte (3a) welche beide vertikal und koachsial zur Rotationsachse des Schleuderkäfigs (2) wirken (3w, 2v), zurückgehalten werden, **dadurch gekennzeichnet, dass** der Schleuderkäfig (2) unterhalb der Ebene für den Transfer der Gebinde (10, 10a) welche mittels Transportbänder (4a) mit nach oben gerichtetem Boden (10, 10a) zugeführt werden, angeordnet ist, dass die Lade-/Entladeöffnung des Schleuderkäfigs (2) nach oben ausgerichtet ist, dass die Lade-/Entladeplattform (2t) samt dem Schaft (2u) im Inneren des Schleuderkäfigs (2) vertikal wirkt (2v) und zusammen mit diesem rotiert (2r) und dass die im Leerlauf an einer Stange (3f) drehbar (3r) gelagerte Rückhalte-/Druckplatte (3a) vertikal (3v) wirkt um während der Schleuderung das einzelne Gebinde (10, 10a), bzw. den Gebindestapel, im Innern des Schleuderkäfigs (2), an der Lade-/Entladeplattform (2t) anliegend, zurückzuhalten.

2. Trockenschleuder gemäß Anspruch 1, **dadurch gekennzeichnet, dass** aus Sicherheitsgründen, zwecks Vermeidung von Schäden, an der Rückhalte-/Druckplatte (3a) in paralleler oberer Position eine nicht rotierende Verschlussplatte (3b) vorgesehen ist welche, zwecks Verschließen des Schleuderkäfigs (2), während der Rotation (2r) des Schleuderkäfigs (2) und der Rückhalte-/Druckplatte (3a), vertikal (3v) bewegt werden kann und dass die besagte Verschlussplatte (3b) in abgesenkter Verschlussposition, leicht beabstandet vom oberen Rand des Schleuderkäfigs (2), direkt auf Teile des Rahmens (1), auf feststehende Teile der, seitlich an den Gebinden wirkenden, Transportbänder (4a) oder Transfervorrichtungen, auf dem oberen Rand der, den Schleuderkäfig (2) umschließenden Struktur für das Auffangen des Schleuderwassers oder auf, an diesen besagten feststehenden Teilen vorgesehenen, entsprechenden Anschlägen, aufliegt.

3. Trockenschleuder gemäß der Ansprüche 1 und 2, **dadurch gekennzeichnet, dass** die vertikal bewegbare (3w) Stange (3f) hydraulisch oder pneumatisch, zusammen mit der Rückhalte-/Druckplatte (3a) angetrieben ist und mittels Halterung (3k) mit der Stange (3c) für die vertikale Bewegung (3v) der Verschlussplatte (3b) verbunden ist welche durch einen Hydraulik- oder Pneumatikzylinder (3d), mechanisch oder mittels, an der Stange (3f) oder an der Rückhalte-/Druckplatte (3a) für die vertikale Bewegung gelagerten, elektrischem Stellantrieb, bewegt wird.

4. Trockenschleuder gemäß der Ansprüche 1,2 und 3, **dadurch gekennzeichnet, dass** der Hydraulik- oder Pneumatikzylinder (3d) oder der elektrische Stellantrieb für die vertikale Bewegung (3v) der Verschlussplatte (3b) separat von der Stange (3f) für die Betätigung (3w) der Rückhalte-/Druckplatte (3a) am feststehenden Rahmen (1) gehaltert ist.

5. Trockenschleuder gemäß Anspruch 1 e 2, **dadurch gekennzeichnet, dass** die vertikale Bewegung (3v) der Verschlussplatte (3b) von einer Vorrichtung für die Erhebung der Position der Verschlussplatte (3b), bezogen zum oberen Rand des Schleuderkäfigs (2), überwacht wird.

6. Trockenschleuder gemäß Anspruch 1, **dadurch gekennzeichnet, dass** die Lade-/Entladeplattform (2t) fest am oberen Ende eines Schaftes (2u) gehaltert ist welcher gleitend im Inneren der Welle (2y) des Schleuderkäfigs (2), koachsial zu dieser gelagert ist, dass der besagte Schaft (2u) vertikal mittels Hydraulik- oder Pneumatikzylinder (2w), oder mechanisch, bewegt (2v) wird indem auf das untere Ende des, von der Welle (2y) des Schleuderkäfigs (2) vorstehenden, Schaftes eine Zahnstange, eine Kette, ein Zahnriemen oder ein elektrischer Stellantrieb wirkt.

7. Trockenschleuder gemäß Anspruch 1 e 3, **dadurch gekennzeichnet, dass** die Vorrichtung für die vertikale Bewegung (3w) der Rückhalte-/Druckplatte (3a) mit einer Sonde ausgestattet ist welche geeignet ist das eventuelle Nichterreichen der Zielposition zu erheben, welche sich während des Absenkens der Rückhalte-/Druckplatte (3a), im Fall eines beschädigten Gebindes (10, 10a), mit nicht regulär zugeklappter Seitenwände oder im Fall dessen schlechter Positionierung im Innern des Schleuderkäfigs (2), ergibt.

8. Trockenschleuder gemäß Anspruch 1, **dadurch gekennzeichnet, dass** die Vorrichtung für die Bewegung (2v) der Lade-/Entladeplattform (2t) mit einer Sonde, zwecks Erhebung der eventuell nicht erreichten Zielposition infolge eines defekten, verformten oder schlecht positionierten Gebindes im Innern des Schleuderkäfigs (2), ausgestattet ist.

9. Trockenschleuder gemäß Anspruch 1, **dadurch gekennzeichnet, dass** die vertikale Bewegung (2v) der Lade-/Entladeplattform (2t) und die Positionierung dieser im Innern des Schleuderkäfigs (2) durch eine Sonde (2e) für die lineare magnetische Erhebung auf welche ein, am unteren Ende des Schaftes (2u) befestigter, Magnet (2d) wirkt, oder durch eine Einlesevorrichtung welche in der Lage ist die Position und die Positionsänderung einer, am Schaft (2u) der Lade-/Entladeplattform (2t) oder an dieser selbst angebrachten, Kollationiermarke einzulesen, erhoben wird.

10. Trockenschleuder gemäß Anspruch 1, **dadurch gekennzeichnet, dass** das Laden der einzelnen oder gestapelten Gebinde (10, 10a) in den Schleuderkäfig (2) durch Schwerkraft erfolgt und dass das Schleudern ohne Nutzung einer Rückhalt-/Druckplatte (3a), durch das progressive Absenken (2v) der Lade-/Entladeplattform (2t) zusammen mit dem einzelnen Gebinde oder dem Gebindestapel oder, im freien Fall mit der Lade-/Entladeplattform (2t), im Moment der Freigabe des Gebindes oder des Gebindestapels seitens der Transportbänder oder Transfervorrichtungen (4a) welche oberhalb des Schleuderkäfigs (2) wirken, in bereits abgesenkter Position, erfolgt.

11. Trockenschleuder gemäß Anspruch 1, **dadurch gekennzeichnet, dass** am Einlauf der Gebinde (10, 10a) in die Trockenschleuder zwecks Erkennung des Gebindemodells, der Abmaße sowie der Auf- oder Zuklapppstellung der Seitenwände der zu trocknenden Gebinde (10, 10) eine Erhebungsstation (A) angeordnet ist, dass diese im Bereich der Übergabe vom Zuführtransportband (4x) zum anschließenden Beschickungs-Förderband (4) vorgesehen ist, dass im selben Bereich, am Auslauf des Zuführförderbandes (4x), ein Rückhaltemechanismus (6) zwecks Rückhalten der Gebinde vorgesehen ist, dass das anschließende Förderband (4) als Wartestation (B) nutzbar ist welche eventuell als Sammelstrecke vor der anschließenden Schleuderstation (C) wirkt und welche für das Aussondern eventueller defekter oder nicht schleuderbarer Gebinde geeignet oder ausgestattet ist, dass das Zuführtransportband (4x), das anschließende Beschickungs-Förderband (4), die Transportbänder (4a) oder Transfervorrichtungen welche seitlich an den Gebinden wirken und das eventuelle Abführförderband (4b) oder Transferorgan für den Abtransport der geschleuderten Gebinde, in einer gemeinsamen horizontalen Ebene liegen und die Lade-Entladeöffnung des Schleuderkäfigs (2) ebenfalls in dieser Ebene oder leicht tiefer liegt.

## Claims

1. Spin dryer for individual containers with fixed or foldable, open or closed side walls or for a stack of containers (10,10a), the height of which is not greater than the maximum height of the individual containers to be machined, consisting of a spin dryer cage (2) inside of which a loading/unloading platform (2t) acts (2v) and a feed conveyor belt (4) which can be used as maintenance station (B) and which supplies the containers to a subsequent spin drying station (C) with the spin dryer cage (2) in order then to bring them horizontally by means of conveyor belts (4a) or transfer devices which act laterally on the containers, into a region above the spin dryer cage (2) which is housed by means of a spindle (2y) on a frame (1) inside of which a fixed extensive structure for collecting and discharging the spin drying water is housed (2s) rotatable (2r) according to a vertical axis and is driven by a motor (2m), wherein the spin dryer cage has a horizontal floor (2a) from which project rungs (2b, 2c) in the direction of the loading/unloading opening of the spin dryer cage (2), between which the containers (10,10a), during spin drying, are contained between the loading/unloading platform (2t) and a containing/pressing plate (3a) fastened to a rod (3f) which can be moved (3v) vertically, both acting (3w, 2v) vertically and coaxially to the axis of rotation of the spin dryer cage (2), **characterised in that** the spin dryer cage (2) is arranged beneath the plane for transferring the container (10,10a) supplied by means of conveyor belts (4a) with floor (10,10a) aligned upwards, that the loading/unloading opening of the spin dryer cage (2) is aligned upwards, that the loading/unloading platform (2t) including shaft (2u) acts (2v) vertically inside the spin dryer cage (2) and rotates (2r) together with same and that the containing/pressing plate (3a) housed rotatable (3r) acts on a rod (3f) while idling, in order to contain the individual containers (10,10a) or stack of containers, during spin drying, inside the spin dryer cage (2), abutting against the loading/unloading platform (2t).

2. Spin dryer according to claim 1, **characterised in that**, for reasons of safety, for the purpose of avoiding damage, a non-rotating closing plate (3b) is provided in a parallel upper position at the containing/pressing plate (3a) for the purpose of avoiding damage, which plate, for the purpose of closing the spin dryer cage (2), can be moved vertically (3v) during rotation (2r) of the spin dryer cage (2) and the containing/pressing plate (3a), and that said closing plate (3b) in lowered closure position abuts, slightly removed from the upper edge of the spin dryer cage (2), directly against parts of the frame (1) on fixed parts of the conveyor belts (4a) acting laterally on the containers or transfer devices on the upper edge of the structure surrounding the spin dryer cage (2), for capturing the water from spin drying or against corresponding stops projecting from said fixed parts.

3. Spin dryer according to claims 1 and 2, **characterised in that** the vertically movable (3w) rod (3f) is driven, hydraulically or pneumatically, together with the containing/pressing plate (3a) and is connected to the rod (3c) for vertical movement (3v) of the closing plate (3b) by means of a holder (3k), which closing plate (3b) is moved by a hydraulic or pneumatic cylinder (3d), mechanically or by means of an electric servo-drive for vertical movement housed on the rod (3f) or on the containing/pressing plate (3a).

4. Spin dryer according to claims 1, 2 and 3, **characterised in that** the hydraulic or pneumatic cylinder (3d) or the electric servo-drive for vertically moving (3v) the closing plate (3b) is held separately by the rod (3f) for actuating (3w) the containing/pressing plate (3a) to the fixed frame (1).

5. Spin dryer according to claim 1 and 2, **characterised in that** the vertical movement (3v) of the closing plate (3b) is monitored by a device for ascertaining the position of the closing plate (3b) relative to the upper edge of the spin dryer cage (2).

6. Spin dryer according to claim 1, **characterised in that** the loading/unloading platform (2t) is firmly held at the top end of a shaft (2u), which is housed slidably inside the spindle (2y) of the spin dryer cage (2), coaxially to same, that said shaft (2u) is moved (2v), vertically by means of a hydraulic or pneumatic cylinder (2w) or mechanically, by a toothed rack, a chain, a toothed belt or an electric servo-drive acting on the bottom end of the spindle (2y) from the spin dryer cage (2).

7. Spin dryer according to claim 1 and 3, **characterised in that** the device for moving (3w) the containing/pressing plate (3a) vertically is equipped with a probe which is suitable for overcoming a possible failure to reach the target position, which results when lowering the containing/pressing plate (3a), in the event of a damaged container (10,10a), with irregularly folded side walls or in the case of the poor positioning thereof inside the spin dryer cage (2).

8. Spin dryer according to claim 1, **characterised in that** the device for moving (2v) the loading/unloading platform (2t) is equipped with a probe for the purpose of ascertaining the target position which may not have been reached as a consequence of defective, deformed or poorly positioned containers inside the spin dryer cage (2).

9. Spin dryer according to claim 1, **characterised in that** the vertical movement (2v) of the loading/unloading platform (2t) and the positioning of same inside the spin dryer cage (2) is raised by a probe (2e) for linear magnetic ascertaining, on which a magnet (2d), fastened at the bottom end of the shaft (2u) has an effect, or by the read-in device which can read the position and change in position of a collation mark attached to the shaft (2u) of the loading/unloading platform (2t) or attached to same.

10. Spin dryer according to claim 1, **characterised in that** loading the individually or stacked containers (10,10a) takes place in the spin dryer cage (2) due to the force of gravity and that spin drying takes place without using a containing/pressing plate (3a), by progressively lowering (2v) the loading/unloading platform (2t) together with the individual container or stack of containers or, in a free case with the loading/unloading platform (2t), at the point of the container or stack of containers being released from the conveyor belts or transfer devices (4a) acting above the spin dryer cage (2) in already lowered position.

11. Spin dryer according to claim 1, **characterised in that** an ascertaining station (A) is arranged at the point of the container (10,10a) being introduced into the spin dryer for the purpose of recognising the container model, the dimensions and the folded or unfolded position of the side walls of the container (10,10) to be dried, that this is provided in the region of transfer from the supply conveyor belt (4x) to the subsequent feed conveyor belt (4), that in the same region, a containing mechanism (6) is provided at the outlet to the supply conveyor belt (4x) for the purpose of containing the container, that the subsequent conveyor belt (4) can be used as maintenance station (B), which acts possibly as a collecting sector before the subsequent spin drying station (C) and which is suitable or equipped for screening out possible containers which are defective or cannot be spin dried, that the supply conveyor belt (4x), the subsequent feed conveyor belt (4), the conveyor belts (4a) or transfer devices which act laterally on the containers and possibly the discharge conveyor belt (4b) or transfer member for transporting away the spin dried containers, lie in a common horizontal plane and the loading/unloading opening of the spin dryer cage (2) likewise lies in this plane or slightly deeper.

## Revendications

1. Essoreuse à sec pour conteneurs individuels à parois latérales fixes ou rabattables, ouverts ou fermés, ou pour piles de conteneurs (10, 10a) dont la hauteur n'est pas supérieure à la hauteur maximale des conteneurs individuels pouvant être traités, constituée d'une cage d'essorage (2) dans laquelle agit (2v) une plate-forme de chargement/déchargement (2t), et d'un convoyeur d'alimentation (4) pouvant servir de station d'attente (B) et qui achemine les conteneurs vers une station d'essorage (C) adjacente avec la cage d'essorage (2) afin de les amener ensuite horizontalement, au moyen de bandes transporteuses (4a) ou de dispositifs de transfert agissant latéralement sur les conteneurs, dans une zone située au-dessus de la cage d'essorage (2), laquelle est montée (2s) de manière à pouvoir tourner (2r) selon un axe vertical au moyen d'un arbre (2y) sur un châssis (1), à l'intérieur d'une structure fixe enveloppante destinée à collecter et à évacuer l'eau de centrifugation, et est entraînée par un moteur (2m), la cage d'essorage comportant un fond horizontal (2a) à partir duquel, en direction de l'ouverture de chargement/déchargement de la cage d'essorage (2), se dressent des barreaux (2b, 2c) entre lesquels les récipients (10, 10a) sont maintenus pendant la centrifugation, entre la plate-forme de chargement/déchargement (2t) et une plaque de retenue/pression (3a) fixée à une tige (3f) mobile verticalement (3v), qui agissent à la fois verticalement et coaxialement à l'axe de rotation de la cage de centrifugation (2) (3w, 2v), **caractérisé en ce que** la cage de centrifugation (2) est disposée en dessous du plan de transfert des conteneurs (10, 10a) qui sont amenés au moyen de bandes transporteuses (4a) avec leur fond (10, 10a) dirigé vers le haut, que l'ouverture de chargement/déchargement de la cage d'essorage (2) est orientée vers le haut, que la plate-forme de chargement/ déchargement (2t) ainsi que le mandrin (2u) à l'intérieur de la cage centrifuge (2) agissent verticalement (2v) et tournent avec celle-ci (2r) et que la plaque de retenue/pression (3a) montée de manière rotative (3r) en ralenti sur une tige (3f) agit verticalement (3v) afin de retenir, pendant la centrifugation, le conteneur individuel (10, 10a) ou la pile de conteneurs à l'intérieur de la cage de centrifugation (2), contre la plate-forme de chargement/déchargement (2t).

2. Essoreuse à sec selon la revendication 1, **caractérisée en ce que**, pour des raisons de sécurité et afin d'éviter tout dommage, une plaque de fermeture non rotative (3b) est prévue sur la plaque de retenue/pression (3a) dans une position supérieure parallèle, laquelle plaque de fermeture peut être déplacée verticalement (3v) pendant la rotation (2r) de la cage d'essorage (2) et de la plaque de retenue/pression (3a) afin de fermer la cage d'essorage (2), et **en ce que** ladite plaque de fermeture (3b), abaissée dans sa position de fermeture, est légèrement espacée du bord supérieur de la cage d'essorage (2) et s'appuie directement sur des parties du châssis (1), sur des parties fixes des bandes transporteuses (4a) ou des dispositifs de transfert agissant latéralement sur les conteneurs, sur le bord supérieur de la structure entourant la cage d'essorage (2) pour recueillir l'eau d'essorage ou sur des butées correspondantes prévues sur lesdites parties fixes.

3. Essoreuse à sec selon les revendications 1 et 2, **caractérisée en ce que** la tige (3f) mobile verticalement (3w) est entraînée hydrau-liquement ou pneumatiquement, conjointement avec la plaque de retenue/pression (3a), et est reliée au moyen d'un support (3k) à la tige (3c) pour le déplacement vertical (3v) de la plaque de fermeture (3b) qui est actionnée pour le mouvement vertical par un vérin hydraulique ou pneumatique (3d), mécaniquement ou au moyen d'un actionneur électrique monté sur la tige (3f) ou sur la plaque de retenue/pression (3a).

4. Essoreuse à sec selon les revendications 1, 2 et 3, **caractérisée en ce que** le vérin hydraulique ou pneumatique (3d) ou l'actionneur électrique pour le mouvement vertical (3v) de la plaque de fermeture (3b) est fixé sur le châssis fixe (1) séparément de la tige (3f) pour l'actionnement (3w) de la plaque de retenue/pression (3a).

5. Essoreuse à sec selon les revendications 1 e 2, **caractérisée en ce que** le mouvement vertical (3v) de la plaque de fermeture (3b) est surveillé par un dispositif destiné à relever la position de la plaque de fermeture (3b) par rapport au bord supérieur de la cage d'essorage (2).

6. Essoreuse à sec selon la revendication 1, **caractérisée en ce que** la plate-forme de chargement/déchargement (2t) est fixée de manière rigide à l'extrémité supérieure d'un mandrin (2u) qui est monté de manière coulissante à l'intérieur de l'arbre (2y) de la cage d'essorage (2), est monté coaxialement à celui-ci, de sorte que ledit mandrin (2u) est déplacé verticalement au moyen d'un vérin hydraulique ou pneumatique (2w) ou mécaniquement (2v) par l'action d'une crémaillère, d'une chaîne, d'une courroie crantée ou d'un servomoteur électrique sur l'extrémité inférieure de la tige dépassant de l'arbre (2y) de la cage d'essorage (2).

7. Essoreuse à sec selon les revendications 1 et 3, **caractérisée en ce que** le dispositif pour le déplacement vertical (3w) de la plaque de retenue/pression (3a) est équipé d'une sonde qui est apte à détecter l'éventuelle non-atteinte de la position cible, qui se produit pendant l'abaissement de la plaque de retenue/pression (3a), en cas de conteneur endommagé (10, 10a), de parois latérales non fermées correctement ou de mauvais positionnement à l'intérieur de la cage d'essorage (2).

8. Essoreuse à sec selon la revendication 1, **caractérisée en ce que** le dispositif pour le déplacement (2v) de la plate-forme de chargement/ déchargement (2t) est équipé d'une sonde afin de détecter la position cible éventuellement non atteinte en raison d'un conteneur défectueux, déformé ou mal positionné à l'intérieur de la cage d'essorage (2).

9. Essoreuse à sec selon la revendication 1, **caractérisée en ce que** le déplacement vertical (2v) de la plate-forme de chargement/déchargement (2t) et son positionnement à l'intérieur de la cage d'essorage (2) sont détectés par une sonde (2e) pour la détection magnétique linéaire sur laquelle agit un aimant (2d) fixé à l'extrémité inférieure du mandrin (2u), ou par un dispositif de lecture capable de détecter la position et le changement de position d'un aimant (2d) fixé au mandrin (2u) de la plate-forme de chargement/déchargement (2t) ou par un dispositif de lecture capable de lire la position et le changement de position d'une marque de collationnement fixée au mandrin (2u) de la plate-forme de chargement/ déchargement (2t) ou à celle-ci elle-même.

10. Essoreuse à sec selon la revendication 1, **caractérisée en ce que** le chargement des conteneurs individuels ou empilés (10, 10a) dans la cage d'essorage (2) s'effectue par gravité et **en ce que** l'essorage s'effectue sans utiliser de plaque de retenue/pression (3a), par l'abaissement progressif (2v) de la plate-forme de chargement/ déchargement (2t) accompagnée du conteneur individuel ou de la pile de conteneurs ou, en chute libre avec la plate-forme de chargement/déchargement (2t), au moment de la libération du conteneur ou de la pile de conteneurs par les bandes transporteuses ou les dispositifs de transfert (4a) qui agissent au-dessus de la cage de centrifugation (2), en position déjà abaissée.

11. Essoreuse à sec selon la revendication 1, **caractérisée en ce qu'**à l'entrée des conteneurs (10, 10a) dans l'essoreuse à sec, afin de reconnaître le modèle de conteneur, les dimensions ainsi que la position ouverte ou fermée des parois latérales des conteneurs (10) à sécher, est prévue une station de détection (A), que celle-ci est prévue dans la zone de transfert entre le convoyeur d'alimentation (4x) et le convoyeur de chargement (4) qui lui est raccordé, que dans la même zone, à la sortie du convoyeur d'alimentation (4x), un mécanisme de retenue (6) est prévu pour retenir les conteneurs, que le convoyeur suivant (4) peut être utilisé comme station d'attente (B) qui peut éventuellement servir de section de collecte avant la station d'essorage suivante (C) et qui est adaptée ou équipée pour trier les conteneurs éventuellement défectueux ou non essorables, que le convoyeur d'alimentation (4x), le convoyeur d'alimentation/ de transport (4) qui lui est raccordé, les bandes transporteuses (4a) ou les dispositifs de transfert qui agissent latéralement sur les conteneurs et l'éventuelle bande transporteuse d'évacuation (4b) ou l'organe de transfert pour l'évacuation des conteneurs centrifugés se trouvent dans un plan horizontal commun et que l'ouverture de chargement et de déchargement de la cage de centrifugation (2) se trouve également dans ce plan ou légèrement plus bas.
